# EUROPÄISCHE PATENTSCHRIFT

(11) **EP 3 249 241 B1**
(45) Veröffentlichungstag und Bekanntmachung des Hinweises auf die Patenterteilung: **19.12.2018**
(21) Anmeldenummer: 17169361.7
(22) Anmeldetag: 04.05.2017
(51) Int. Cl.: F15B 15/28

(54) **VERFAHREN ZUR FESTSTELLUNG DER ENDLAGENPOSITION EINES HYDRAULIKZYLINDERS EINER ARBEITSHYDRAULIK EINER MOBILEN ARBEITSMASCHINE, INSBESONDERE EINES FLURFÖRDERZEUGS**
METHOD FOR DETERMINING THE FINAL POSITION OF A HYDRAULIC CYLINDER OF WORKING HYDRAULIC SYSTEM OF A MOBILE WORKING MACHINE, IN PARTICULAR AN INDUSTRIAL TRUCK
PROCÉDÉ DE DÉTERMINATION DE LA POSITION FINALE D'UN VÉRIN HYDRAULIQUE D'UN SYSTÈME HYDRAULIQUE D'UNE MACHINE DE TRAVAIL MOBILE, EN PARTICULIER UN CHARIOT DE MANUTENTION

(30) Priorität: 27.05.2016 DE 102016109801
(43) Veröffentlichungstag der Anmeldung: 29.11.2017
(73) Patentinhaber: STILL GmbH, 22113 Hamburg (DE)
(72) Erfinder: SCHAUER, Sebastian, 22529 Hamburg (DE); CORLEIS, Claas-Tido, 21109 Hamburg (DE)
(74) Vertreter: Patentship Patentanwaltsgesellschaft mbH

(56) Entgegenhaltungen:
- EP-A1- 2 767 720
- DE-A1-102010 028 762
- JP-A- 2002 323 005

## Beschreibung

Die Erfindung betrifft ein Verfahren zur Feststellung der Endlagenposition eines Hydraulikzylinders einer Arbeitshydraulik einer mobilen Arbeitsmaschine, insbesondere eines Flurförderzeugs, wobei der Hydraulikzylinder mittels eines Steuerwegeventils gesteuert wird, das mit einer Hydraulikpumpe und einem Behälter in Verbindung steht, wobei zur Erzeugung einer Bewegung des Hydraulikzylinders das Steuerwegeventil in eine Steuerstellung betätigt wird und dem Hydraulikzylinder von der Hydraulikpumpe über das in die Steuerstellung betätigte Steuerwegeventil Druckmittel zugeführt wird.

Bei mobilen Arbeitsmaschinen, beispielsweise Flurförderzeugen, wird die Bewegung eines Hydraulikzylinders der Arbeitshydraulik von einer Bedienperson durch eine Betätigung eines Steuerwegeventils in eine entsprechende Steuerstellung angefordert und angesteuert, so dass auf Anforderung der Bedienperson und entsprechender Betätigung des Steuerwegeventils in eine Steuerstellung der Hydraulikzylinder eine hydraulische Bewegung ausführt. Durch eine Betätigung des Steuerwegeventils in eine Steuerstellung wird an dem Steuerwegventil eine Ventilöffnung freigegeben, so dass dem Hydraulikzylinder ein bestimmter Druckmittelvolumenstrom, der von einer Hydraulikpumpe bereitgestellt wird, zuströmen kann. Die Größe des dem Hydraulikzylinder zuströmenden Druckmittelstroms wird hierbei durch die Größe der Ventilöffnung des in die Steuerstellung betätigen Steuerwegeventils bestimmt und eingestellt.

Sofern bei einer Ansteuerung einer Bewegung des Hydraulikzylinders der Hydraulikzylinder gegen einen mechanischen Endanschlag fährt und sich der Hydraulikzylinder somit in einer Endlagenposition befindet, steigt der Druck des Druckmittels an, wenn die Ansteuerung der Bewegung des Hydraulikzylinders fortgeführt wird. Erreicht der Druck des Druckmittels den Einstelldruck eines Druckbegrenzungsventils, das in der Arbeitshydraulik zur Absicherung der Komponenten gegen Überdruck vorgesehen ist, öffnet das Druckbegrenzungsventil und der von der Hydraulikpumpe gelieferte Druckmittelstrom strömt zu einem Behälter ab. In der Endlagenposition des Hydraulikzylinders treten hierbei hohe Belastungen an den mechanischen und hydraulischen Komponenten der Arbeitshydraulik auf, da die Hydraulikpumpe den Einstelldruck des Druckbegrenzungsventils liefert, der dem maximalen Arbeitsdruck der Arbeitshydraulik entspricht. Zudem wird in der Endlagenposition des Hydraulikzylinders Energie verbraucht ohne eine Bewegung des Hydraulikzylinders auszuführen und es entstehen hohe Energieverluste, da die Hydraulikpumpe einen Druckmittelstrom mit dem Einstelldruck des Druckbegrenzungsventils liefert, der an dem geöffneten Druckbegrenzungsventil zum Behälter abgedrosselt wird.
An dem Arbeitspunkt der Arbeitshydraulik, an dem ein Hydraulikzylinder gegen einen mechanischen Endanschlag fährt und die Ansteuerung der Bewegung des Hydraulikzylinders weiter fortgeführt wird, tritt somit ein erhöhter Verschleiß der Komponenten der Arbeitshydraulik, ein erhöhter Energieverbrauch und gegebenenfalls eine Überlastung der Komponenten der Arbeitshydraulik auf.
Der Arbeitspunkt, an dem ein Hydraulikzylinder gegen einen mechanischen Endanschlag fährt und die Ansteuerung der Bewegung des Hydraulikzylinders weiter fortgeführt wird, kann ohne eine zusätzliche Sensorik nicht in sicherer Weise verhindert werden, denn die Bedienperson der Arbeitsmaschine ist nicht immer in der Lage, zu erkennen, dass sie einen derartigen Arbeitspunkt bei der Ansteuerung einer Bewegung des Hydraulikzylinders auslöst, beispielsweise durch Umgebungslärm oder unbewusstes Auslösen dieses Arbeitspunktes.
Um den Arbeitspunkt der Arbeitshydraulik, an dem ein Hydraulikzylinder gegen einen mechanischen Endanschlag fährt und die Ansteuerung der Bewegung des Hydraulikzylinders weiter fortgeführt wird, zu vermeiden, ist es bereits bekannt, nach Erreichen der Endlagenposition des Hydraulikzylinders eine Endlagenabschaltung durchzuführen, in der die Ansteuerung der Bewegung des Hydraulikzylinders unterbunden und somit beendet wird. Hierzu ist es bekannt, zum Beispiel aus dem Dokument EP 2 767 720 A1, den Hydraulikzylinder mit einer Wegmesssensorik zu versehen und in einer das Steuerwegeventil ansteuernden elektronischen Steuereinrichtung die Endlagenpositionen des Hydraulikzylinders abzuspeichern, so dass von der elektronischen Steuereinrichtung anhand des Signals der Wegmesssensorik die Endlagenposition des Hydraulikzylinders und somit das Erreichen des mechanischen Endanschlags ermittelt werden kann und in diesem Zustand die Ansteuerung der Bewegung des Hydraulikzylinders unterbunden und somit beendet werden kann. Eine derartige zusätzliche Wegmesssensorik an dem Hydraulikzylinder führt jedoch zu einem hohen Bauaufwand.

Der vorliegenden Erfindung liegt die Aufgabe zugrunde, ein Verfahren zur Feststellung der Endlagenposition eines Hydraulikzylinders einer Arbeitshydraulik einer mobilen Arbeitsmaschine, insbesondere eines Flurförderzeugs, der eingangs genannten Gattung zur Verfügung zu stellen, dass keine aufwändige Wegmesssensorik an dem Hydraulikzylinder erfordert.

Diese Aufgabe wird erfindungsgemäß dadurch gelöst, dass zur Feststellung der Endlagenposition des Hydraulikzylinders bei in die Steuerstellung betätigtem Steuerwegeventil in einem ersten Schritt erfasst wird, ob die dem Hydraulikzylinder zur Verfügung gestellte Hydraulikleistung zu hoch ist für die auszuführende Bewegung des Hydraulikzylinders, und in einem anschließenden zweiten Schritt der dem Hydraulikzylinder zur Verfügung gestellte Druckmittelvolumenstrom verringert wird, wobei während der Verringerung des dem Hydraulikzylinder zur Verfügung gestellten Druckmittelvolumenstroms ermittelt wird, ob die die dem Hydraulikzylinder zur Verfügung gestellte Hydraulikleistung stetig zu hoch ist für die auszuführende Bewegung des Hydraulikzylinders und bei Erreichen eines unteren Grenzwertes des dem Hydraulikzylinder zur Verfügung gestellten Druckmittelvolumenstroms die Endlagenposition des Hydraulikzylinders festgestellt wird. Bei dem erfindungsgemäßen Verfahren bildet der erste Schritt den Ausgangszustand, in dem bei in die Steuerstellung betätigtem Steuerwegeventil und somit beim Ausführen einer Ansteuerung des Hydraulikzylinders ermittelt und erkannt wird, ob die dem Hydraulikzylinder zur Verfügung gestellte Hydraulikleistung zu hoch ist für die auszuführende Bewegung des Hydraulikzylinders. Sofern hierbei erkannt und ermittelt wird, dass die dem Hydraulikzylinder zur Verfügung gestellte Hydraulikleistung zu hoch ist für die auszuführende Bewegung des Hydraulikzylinders wird dieser Zustand als Anzeichen des Erreichens der Endlagenposition des Hydraulikzylinders interpretiert. Als Reaktion hierauf wird in dem zweiten Schritt der dem Hydraulikzylinder zur Verfügung gestellte Druckmittelvolumenstrom und somit der Sollvolumenstrom verringert. Während der Verringerung des dem Hydraulikzylinder zur Verfügung gestellten Druckmittelvolumenstroms wird weiterhin ermittelt, ob die dem Hydraulikzylinder zur Verfügung gestellte Hydraulikleistung stetig zu hoch ist für die auszuführende Bewegung des Hydraulikzylinders. Sofern die dem Hydraulikzylinder zur Verfügung gestellte Hydraulikleistung während der Verringerung des Druckmittelvolumenstroms stetig zu hoch ist für die auszuführende Bewegung des Hydraulikzylinders, wird bei Erreichen eines unteren Grenzwertes des dem Hydraulikzylinder zur Verfügung gestellten Druckmittelvolumenstroms der Zustand "Endlagenposition" bestätigt und die Endlagenposition des Hydraulikzylinders festgestellt. Sofern in dem zweiten Schritt während der Verringerung des Druckmittelvolumenstroms die dem Hydraulikzylinder zur Verfügung gestellte Hydraulikleistung wieder plausible Werte annehmen sollte, wird der Zustand "Endlagenposition" zurückgesetzt in den Ausgangszustand. Mit dem erfindungsgemäßen Verfahren kann ohne aufwändige Wegmesssensorik an dem Hydraulikzylinder und somit mit geringem Bauaufwand bei einer Ansteuerung einer Bewegung des Hydraulikzylinders das Erreichen des mechanischen Endanschlags des Hydraulikzylinders und somit die Endlagenposition des Hydraulikzylinders ermittelt werden.

Gemäß einer vorteilhaften Ausführungsform der Erfindung wird die dem Hydraulikzylinder zur Verfügung gestellte Hydraulikleistung aus dem Förderdruck der Hydraulikpumpe und dem Volumenstrom der Hydraulikpumpe berechnet. Der Förderdruck der Hydraulikpumpe kann auf einfache Weise mittels eines entsprechenden Drucksensors ermittelt werden. Auch ist der Volumenstrom der Hydraulikpumpe mit geringem Bauaufwand ermittelbar.

Vorteilhaftweise wird der Volumenstrom der Hydraulikpumpe aus dem Verdrängervolumen der Hydraulikpumpe und der Drehzahl der Hydraulikpumpe berechnet. Aus dem Verdrängervolumen der Hydraulikpumpe und der Drehzahl der Hydraulikpumpe kann auf einfache Weise der Volumenstrom der Hydraulikpumpe und in Verbindung mit dem Förderdruck die dem Hydraulikzylinder zur Verfügung gestellte Hydraulikleistung berechnet werden. Bei einer als Konstantpumpe ausgebildeten Hydraulikpumpe, die ein konstantes Verdrängervolumen aufweist, kann das Verdrängervolumen der Hydraulikpumpe in einer das Verfahren durchführenden elektronischen Steuereinrichtung abgespeichert sein. Sofern eine im Verdrängervolumen verstellbare Verstellpumpe vorgesehen ist, kann das aktuelle Verdrängervolumen mittels eines entsprechenden Sensors ermittelt werden oder von der elektronischen Steuereinrichtung anhand des Ansteuersignals einer Verdrängervolumenstelleinrichtung der Verstellpumpe bestimmt werden.

Gemäß einer vorteilhaften Ausführungsform der Erfindung ist die Hydraulikpumpe von einem Elektromotor angetrieben. Die dem Hydraulikzylinder zur Verfügung gestellte Hydraulikleistung kann hierbei auf einfache Weise aus dem Drehmoment oder dem elektrischen Strom des Elektromotors berechnet werden. Sofern eine das Verfahren durchführende elektronische Steuereinrichtung auch den Elektromotor ansteuert, kann die dem Hydraulikzylinder zur Verfügung gestellte Hydraulikleistung auf einfache Weise aus dem Drehmoment oder dem elektrischen Strom des Elektromotors in Verbindung mit der Drehzahl des Elektromotors ermittelt werden.

Bei der Erfindung wird in dem ersten Schritt ermittelt, ob die dem Hydraulikzylinder zur Verfügung gestellte Hydraulikleistung zu hoch ist für die auszuführende Bewegung des Hydraulikzylinders. Die dem Hydraulikzylinder zur Verfügung gestellte Hydraulikleistung und somit die von der Pumpe angeforderten Hydraulikleistung kann wie oben beschrieben aus dem Drehmoment bzw. dem elektrischen Strom des die Hydraulikpumpe antreibenden Elektromotors oder durch die Pumpendrehzahl in Verbindung mit einem Drucksensor quantifiziert werden. Bei der Erfindung erfolgt im ersten Schritt ein Vergleich der von der Hydraulikpumpe angeforderten Hydraulikleistung und somit der dem Hydraulikzylinder zur Verfügung gestellten Hydraulikleistung mit derjenigen Hydraulikleistung, die der Hydraulikzylinder für die auszuführende hydraulische Bewegung maximal benötigt, d. h. der maximalen hydraulischen Leistung des Hydraulikzylinders. Diese maximale hydraulische Leistung des Hydraulikzylinders, die dieser für die auszuführende hydraulische Bewegung benötigt, ist systemseitig bekannt und kann beispielsweise als Parameter in einer das erfindungsgemäße Verfahren durchführenden elektronischen Steuereinrichtung abgelegt sein. Die maximale hydraulische Leistung des Hydraulikzylinders kann beispielsweise aus dem maximalen Arbeitsdruck der Arbeitshydraulik bestimmt werden, auf den ein die Arbeitshydraulik vor einer Überlastung schützendes Druckbegrenzungsventil eingestellt ist, oder durch die konstruktive Auslegung des Hydraulikzylinders zur Verfügung bereit gestellt werden, da aus der konstruktive Auslegung des Hydraulikzylinders und dessen auszuführenden Bewegung bekannt ist, wieviel hydraulische Leistung dem Hydraulikzylinder maximal zur Verfügung gestellt werden muss.

Die Verringerung des dem Hydraulikzylinder zur Verfügung gestellten Druckmittelvolumenstroms erfolgt gemäß einer bevorzugten Ausgestaltungsform der Erfindung durch eine Verringerung der Drehzahl der Hydraulikpumpe und/oder durch eine Verringerung des Verdrängervolumens der Hydraulikpumpe und/oder durch eine Verringerung der Ventilöffnung des Steuerwegeventils.

Gemäß einer Weiterbildung der Erfindung wird bei Feststellung der Endlagenposition des Hydraulikzylinders eine Endlagenabschaltung durchgeführt, in der die Bewegung des Hydraulikzylinders in der der Endlagenposition vorausgegangene Bewegungsrichtung unterbunden wird. Der Arbeitspunkt der Arbeitshydraulik, an dem der Hydraulikzylinder gegen den mechanischen Endanschlag fährt und die Ansteuerung der Bewegung des Hydraulikzylinders weiter fortgeführt wird, wird somit vermieden, so dass der Verschleiß der Komponenten der Arbeitshydraulik und der Energieverbrauch der Arbeitshydraulik sowie eine Überlastung der Komponenten der Arbeitshydraulik vermieden werden kann.

Gemäß einer vorteilhaften Weiterbildung der Erfindung wird bei einer Betätigung des Steuerwegeventils in eine weitere Steuerstellung, die eine entgegengesetzte Bewegung des Hydraulikzylinders bewirkt, die Feststellung der Endlagenposition des Hydraulikzylinders beendet. Sofern von der Bedienperson der Arbeitsmaschine eine entgegengesetzte Bewegung des Hydraulikzylinders angesteuert wird, wird somit der Zustand "Endlagenposition" zurückgesetzt in den Ausgangszustand, so dass die gewünschte Bewegung des Hydraulikzylinders in die entgegengesetzte Bewegungsrichtung durchgeführt werden kann.

Gemäß einer vorteilhaften Weiterbildung der Erfindung wird bei Nichtbetätigen des Steuerwegeventils über eine vorgegebene Zeitspanne die Feststellung der Endlagenposition des Hydraulikzylinders beendet. Sofern über die vorgegebene Zeitspanne somit keine Ansteuerung der Bewegung des Hydraulikzylinders erfolgt, wird der Zustand "Endlagenposition" zurückgesetzt in den Ausgangszustand.

Weitere Vorteile und Einzelheiten der Erfindung werden anhand des in der schematischen Figur dargestellten Ausführungsbeispiels näher erläutert. Hierbei zeigt
- Figur 1: eine erste Ausführungsform der Erfindung und
- Figur 2: eine zweite Ausführungsform der Erfindung.

In den Figuren 1 und 2 ist jeweils eine Arbeitshydraulik 1 einer mobilen Arbeitsmaschine, beispielsweise eines Flurförderzeugs, dargestellt. Gleiche Bauteile sind hierbei mit gleichen Bezugsziffern versehen.

Die Arbeitshydraulik 1 der Figuren 1 und 2 weist mindestens einen Verbraucher auf, der als Hydraulikzylinder 2 ausgebildet ist.

Zur Versorgung des Hydraulikzylinders 2 mit Druckmittel weist die Arbeitshydraulik 1 eine Hydraulikpumpe 3 auf, die von einem Antriebsmotor 4 angetrieben ist. In den dargestellten Ausführungsbeispielen ist der Antriebsmotor 4 als Elektromotor 4a ausgebildet.

Die Hydraulikpumpe 3 ist im offenen Kreislauf betrieben. Die Hydraulikpumpe 3 saugt mittels einer Ansaugleitung 5 Druckmittel aus einem Behälter 6 an und fördert das Druckmittel in eine Förderleitung 7.

Im dargestellten Ausführungsbeispiel ist die Hydraulikpumpe 3 als Konstantpumpe mit einem konstanten Verdrängervolumen ausgebildet.

Zur Steuerung des Hydraulikzylinders 2 ist ein Steuerwegeventil 8 vorgesehen. Das Steuerwegeventil 8 ist an die Förderleitung 7 der Hydraulikpumpe 3 und an eine zu dem Behälter 6 geführte Behälterleitung 9 angeschlossen.

Im dargestellten Ausführungsbeispiel ist der Hydraulikzylinder 2 als doppelt-wirkender Hydraulikzylinder ausgebildet, der mittels Verbraucherleitungen 10a, 10b mit dem Steuerwegeventil 8 verbunden ist.

Das Steuerwegeventil 8 weist eine Neutralstellung 8a auf, in der die Verbindung der Verbraucherleitungen 10a, 10b mit der Förderleitung 7 und der Behälterleitung 9 abgesperrt sind.

Das Steuerwegeventil 8 weist eine erste Steuerstellung 8b auf, in der die Verbraucherleitung 10a mit der Förderleitung 7 und die Verbraucherleitung 10b mit der Behälterleitung 9 verbunden ist. Bei einer Betätigung des Steuerwegeventils 8 in Richtung der ersten Steuerstellung 8b wird somit eine Bewegung des Hydraulikzylinders 2 in einer ersten Bewegungsrichtung erzielt, im dargestellten Ausführungsbeispiel eine Ausfahrbewegung einer Kolbenstange 2a des Hydraulikzylinders 2.

Das Steuerwegeventil 8 weist eine zweite Steuerstellung 8c auf, in der die Verbraucherleitung 10b mit der Förderleitung 7 und die Verbraucherleitung 10a mit der Behälterleitung 9 verbunden ist. Bei einer Betätigung des Steuerwegeventils 8 in Richtung der zweiten Steuerstellung 8c wird somit eine Bewegung des Hydraulikzylinders 2 in eine zweite Bewegungsrichtung erzielt, im dargestellten Ausführungsbeispiel eine Einfahrbewegung der Kolbenstange 2a des Hydraulikzylinders 2.

Das Steuerwegeventil 8 ist im dargestellten Ausführungsbeispiel als in Zwischenstellungen drosselndes Proportionalventil ausgebildet, das mit zunehmender Betätigung in die Steuerstellungen 8b bzw. 8c eine zunehmende Ventilöffnung von der Förderleitung 7 in die Verbraucherleitung 10a bzw. 10b freigibt.

Das Steuerwegeventil 8 ist im dargestellten Ausführungsbeispiel elektrisch betätigbar und steht zur Ansteuerung mit einer elektronischen Steuereinrichtung 15 in Verbindung.

Die elektronische Steuereinrichtung 15 steht weiterhin mit einem von der Bedienperson betätigbaren Bedienelement 20 in Verbindung, beispielsweise einem Joystick, durch dessen Betätigung die Bedienperson eine Ansteuerung des Steuerwegeventils 8 vorgeben und somit eine Ansteuerung einer Bewegung des Hydraulikzylinders 2 ausführen kann.

Zur Absicherung der Arbeitshydraulik 1 ist ein Druckbegrenzungsventil 16 vorgesehen, das eingangsseitig mit der Förderleitung 7 in Verbindung steht und auf einen maximalen Arbeitsdruck der Arbeitshydraulik 1 eingestellt ist.

In der Figur 1 steht die elektronische Steuereinrichtung 15 weiterhin mit einem Drucksensor 17 in Verbindung, der den Druck in der Förderleitung 7 erfasst, und mit einem Drehzahlsensor 18, der die Antriebsdrehzahl der Hydraulikpumpe 20 erfasst.

In der Figur 2 steht die elektronische Steuereinrichtung 15 weiterhin mit einer Sensoreinrichtung 25 in Verbindung, mit der das Drehmoment oder der elektrische Strom des Elektromotors 4a erfassbar ist.

Bei der Arbeitshydraulik der Figuren 1 und 2 führt die elektronische Steuereinrichtung 15 ein Verfahren aus, mit dem die Endlagenposition des Hydraulikzylinders 2 erfasst werden kann und eine Endlagenabschaltung durchgeführt werden kann.

Von der elektronischen Steuereinrichtung 15 wird hierbei in einem ersten Schritt, der den Ausgangszustand des Verfahrens bildet, bei entsprechender Betätigung des Bedienelements 20 durch die Bedienperson und infolge der Betätigung des Bedienelements 20 bei einem in die Steuerstellung 8b bzw. 8c betätigten Steuerwegeventil 8 und somit bei einer Ansteuerung einer Bewegung des Hydraulikzylinders 2 erfasst und ermittelt, ob die dem Hydraulikzylinder 2 zur Verfügung gestellte Hydraulikleistung, d.h. die von der Hydraulikpumpe 3 angeforderte Hydraulikleistung, zu hoch ist für die auszuführende Bewegung des Hydraulikzylinders 2. Die dem Hydraulikzylinder 2 zur Verfügung gestellte Hydraulikleistung kann in der Figur 1 aus dem Druck des Drucksensors 17, der Drehzahl des Drehzahlsensors 18 und dem Verdrängervolumen der Hydraulikpumpe 3 ermittelt werden. In der Figur 2 wird die dem Hydraulikzylinder 2 zur Verfügung gestellte Hydraulikleistung mittels der Sensoreinrichtung 25 aus dem Drehmoment oder dem elektrische Strom des Antriebsmotors 4 ermittelt. Die maximale hydraulische Leistung des Hydraulikzylinders 2, die dieser für die auszuführende hydraulische Bewegung benötigt, ist systemseitig bekannt und als Parameter in der elektronischen Steuereinrichtung 15 abgelegt.

Sofern in dem ersten Schritt erkannt und ermittelt wird, dass die dem Hydraulikzylinder 2 zur Verfügung gestellte Hydraulikleistung zu hoch ist für die auszuführende Bewegung des Hydraulikzylinders 2 wird dieser Zustand als Anzeichen des Erreichens der Endlagenposition des Hydraulikzylinders 2 und somit als Anzeichen für den Zustand "Endlagenposition" interpretiert.

Als Reaktion hierauf wird in einem zweiten Schritt von der elektronischen Steuereinrichtung 15 der dem Hydraulikzylinder 2 zur Verfügung gestellte Druckmittelvolumenstrom und somit der Sollvolumenstrom für den Hydraulikzylinder 2 kontinuierlich verringert. Die Verringerung des Druckmittelvolumenstroms kann bis zum Wert Null erfolgen. Die Verringerung des dem Hydraulikzylinder 2 zur Verfügung gestellten Druckmittelvolumenstroms kann durch eine Verringerung der Drehzahl der Hydraulikpumpe 3 und/oder durch eine Verringerung der Ventilöffnung des Steuerwegeventils 8 erfolgen, in dem das Steuerwegeventil 8 in Richtung der Neutralstellung 8a betätigt wird. Bei einer als Verstellpumpe ausgebildeten Hydraulikpumpe 3 kann die Verringerung des dem Hydraulikzylinder 2 zur Verfügung gestellten Druckmittelvolumenstroms durch eine Verringerung des Verdrängervolumens der Hydraulikpumpe 3 erfolgen.

Während der Verringerung des dem Hydraulikzylinder 2 zur Verfügung gestellten Druckmittelvolumenstroms im zweiten Schritt wird von der elektronischen Steuereinrichtung 15 weiterhin ermittelt, ob die dem Hydraulikzylinder 2 zur Verfügung gestellte Hydraulikleistung stetig zu hoch ist für die auszuführende und angesteuerte Bewegung des Hydraulikzylinders 2. Sofern die dem Hydraulikzylinder 2 zur Verfügung gestellte Hydraulikleistung während der Verringerung des Druckmittelvolumenstroms stetig zu hoch ist für die auszuführende Bewegung des Hydraulikzylinders 2, wird von der elektronischen Steuereinrichtung 15 bei Erreichen eines unteren Grenzwertes des dem Hydraulikzylinder 2 zur Verfügung gestellten Druckmittelvolumenstroms der Zustand "Endlagenposition" bestätigt und die Endlagenposition des Hydraulikzylinders 2 festgestellt. Der untere Grenzwert des dem Hydraulikzylinder 2 zur Verfügung gestellten Druckmittelvolumenstroms stellt hierbei einen Mindest-Sollvolumenstrom dar und ist in der elektronischen Steuereinrichtung 15 abgespeichert.

Sofern in dem zweiten Schritt während der Verringerung des Druckmittelvolumenstroms die dem Hydraulikzylinder 2 zur Verfügung gestellte Hydraulikleistung wieder plausible Werte annehmen sollte, wird von der elektronischen Steuereinrichtung 15 der Zustand "Endlagenposition" zurückgesetzt in den Ausgangszustand.

Im bestätigten Zustand "Endlagenposition" führt die elektronische Steuereinrichtung 15 eine Endlagenabschaltung durch, beispielsweise durch eine Ansteuerung des Steuerwegeventils 8 in die Neutralstellung 8a und/oder einem Abschalten der Hydraulikpumpe 3. Die weitere Ansteuerung und Bewegung des Hydraulikzylinders 2 in die an dem betätigten Bedienelement 20 vorgegebene Bewegungsrichtung wird somit unterbunden, so dass der Arbeitspunkt der Arbeitshydraulik 1, an dem der Hydraulikzylinder 2 gegen einen mechanischen Endanschlag fährt und die Ansteuerung der Bewegung des Hydraulikzylinders 2 weiter fortgeführt wird, zeitlich eingeschränkt und vermieden wird. Der Verschleiß und der Energieverbrauch der Arbeitshydraulik 1 wird hierdurch verringert und eine Überlastung der Arbeitshydraulik vermieden.

Sobald von der Bedienperson das Bedienelement 20 derart betätigt wird, dass eine Bewegung des Hydraulikzylinders 2 in entgegengesetzter Bewegungsrichtung angesteuert wird, wird von der elektronischen Steuereinrichtung 15 der Zustand "Endlagenposition" zurückgesetzt in den Ausgangszustand.

Gleiches gilt, wenn über eine vorgegebene Zeitspanne keine Ansteuerung der Bewegung des Hydraulikzylinders 2 erfolgt.

Mit dem erfindungsgemäßen Verfahren kann ohne aufwändige Wegmesssensorik an dem Hydraulikzylinder 2 und somit mit geringem Bauaufwand bei einer Ansteuerung einer Bewegung des Hydraulikzylinders 2 das Erreichen des mechanischen Endanschlags des Hydraulikzylinders 2 und somit die Endlagenposition des Hydraulikzylinders 2 ermittelt werden und eine Endlagenabschaltung durchgeführt werden. Mit dem erfindungsgemäßen Verfahren ergeben sich für die Bedienperson keine Beschränkungen bei der Bedienung der Arbeitshydraulik 1.

Durch den Entfall einer Wegmesssensorik an dem Hydraulikzylinder 2 entfällt bei der Erfindung der Aufwand für die Integration der Wegmesssensorik, der Auswertung der Wegmesssensorik, einer Teach-Funktion für die Wegmesssensorik, um den mechanischen Endanschlag des Hydraulikzylinders vorzugeben, sowie Service und Wartung der Wegmesssensorik.

Die Erfindung ist nicht auf die in den Figuren 1 und 2 dargestellten Ausführungsbeispiele mit einem einzigen Hydraulikzylinder 2 beschränkt. Die Erfindung ermöglicht auch bei einer Arbeitshydraulik 1 mit mehreren Hydraulikzylindern und einer Parallelbedienung von mehreren Hydraulikzylindern sowie in einem Antriebssystem, bei dem die Hydraulikpumpe 3 zusätzlich eine hydraulische Lenkung mit Druckmittel versorgt, die Feststellung der Endlagenposition jedes Hydraulikzylinders.

## Patentansprüche

1. Verfahren zur Feststellung der Endlagenposition eines Hydraulikzylinders (2) einer Arbeitshydraulik (1) einer mobilen Arbeitsmaschine, insbesondere eines Flurförderzeugs, wobei der Hydraulikzylinder (2) mittels eines Steuerwegeventils (8) gesteuert wird, das mit einer Hydraulikpumpe (3) und einem Behälter (6) in Verbindung steht, wobei zur Erzeugung einer Bewegung des Hydraulikzylinders (2) das Steuerwegeventil (8) in eine Steuerstellung (8b; 8c) betätigt wird und dem Hydraulikzylinder (2) von der Hydraulikpumpe (3) über das in die Steuerstellung (8b; 8c) betätigte Steuerwegeventil (8) Druckmittel zugeführt wird, **dadurch gekennzeichnet, dass** zur Feststellung der Endlagenposition des Hydraulikzylinders (2) bei in die Steuerstellung (8b; 8c) betätigtem Steuerwegeventil (8) in einem ersten Schritt erfasst wird, ob die dem Hydraulikzylinder (2) zur Verfügung gestellte Hydraulikleistung zu hoch ist für die auszuführende Bewegung des Hydraulikzylinders (2), und in einem anschließenden zweiten Schritt der dem Hydraulikzylinder (2) zur Verfügung gestellte Druckmittelvolumenstrom verringert wird, wobei während der Verringerung des dem Hydraulikzylinder (2) zur Verfügung gestellten Druckmittelvolumenstroms ermittelt wird, ob die die dem Hydraulikzylinder (2) zur Verfügung gestellte Hydraulikleistung stetig zu hoch ist für die auszuführende Bewegung des Hydraulikzylinders (2) und bei Erreichen eines unteren Grenzwertes des dem Hydraulikzylinder (2) zur Verfügung gestellten Druckmittelvolumenstroms die Endlagenposition des Hydraulikzylinders (2) festgestellt wird.

2. Verfahren nach Anspruch 1, **dadurch gekennzeichnet, dass** die dem Hydraulikzylinder (2) zur Verfügung gestellte Hydraulikleistung aus dem Förderdruck der Hydraulikpumpe (3) und dem Volumenstrom der Hydraulikpumpe (3) berechnet wird.

3. Verfahren nach Anspruch 2, **dadurch gekennzeichnet, dass** der Volumenstrom der Hydraulikpumpe (3) aus dem Verdrängervolumen der Hydraulikpumpe (3) und der Drehzahl der Hydraulikpumpe (3) berechnet wird.

4. Verfahren nach Anspruch 1, **dadurch gekennzeichnet, dass** die Hydraulikpumpe (3) von einem Elektromotor (4a) angetrieben ist, wobei die dem Hydraulikzylinder (2) zur Verfügung gestellte Hydraulikleistung aus dem Drehmoment oder dem elektrischen Strom des Elektromotors (4a) berechnet wird.

5. Verfahren nach einem der Ansprüche 1 bis 4, **dadurch gekennzeichnet, dass** die Verringerung des dem Hydraulikzylinder (2) zur Verfügung gestellten Druckmittelvolumenstroms durch eine Verringerung der Drehzahl der Hydraulikpumpe (3) und/oder durch eine Verringerung des Verdrängervolumens der Hydraulikpumpe (3) und/oder durch eine Verringerung der Ventilöffnung des Steuerwegeventils (8) erfolgt.

6. Verfahren nach einem der Ansprüche 1 bis 5, **dadurch gekennzeichnet, dass** bei Feststellung der Endlagenposition des Hydraulikzylinders (2) eine Endlagenabschaltung durchgeführt wird, in der die Bewegung des Hydraulikzylinders (2) in der der Endlagenposition vorausgegangene Bewegungsrichtung unterbunden wird.

7. Verfahren nach einem der Ansprüche 1 bis 6, **dadurch gekennzeichnet, dass** bei einer Betätigung des Steuerwegeventils (8) in eine weitere Steuerstellung (8c; 8b), die eine entgegengesetzte Bewegung des Hydraulikzylinders (2) bewirkt, die Feststellung der Endlagenposition des Hydraulikzylinders (2) beendet wird.

8. Verfahren nach einem der Ansprüche 1 bis 7, **dadurch gekennzeichnet, dass** bei Nichtbetätigen des Steuerwegeventils (8) über eine vorgegebene Zeitspanne die Feststellung der Endlagenposition des Hydraulikzylinders (2) beendet wird.

## Claims

1. Method for determining the final position of a hydraulic cylinder (2) of a working hydraulic system (1) of a mobile working machine, in particular an industrial truck, the hydraulic cylinder (2) being controlled by means of a directional control valve (8) which is connected to a hydraulic pump (3) and a container (6), the directional control valve (8) being actuated into a control position (8b; 8c) to generate a movement of the hydraulic cylinder (2), and pressure medium being supplied to the hydraulic cylinder (2) from the hydraulic pump (3) via the directional control valve (8) actuated into the control position (8b; 8c), **characterized in that** to determine the final position of the hydraulic cylinder (2) when the directional control valve (8) is actuated into the control position (8b; 8c), in a first step it is detected whether the hydraulic output provided to the hydraulic cylinder (2) is too high for the movement of the hydraulic cylinder (2) that is to be carried out and, in a subsequent second step, the pressure medium volume flow provided to the hydraulic cylinder (2) is reduced, wherein, during the reduction of the pressure medium volume flow provided to the hydraulic cylinder (2), it is determined whether the hydraulic output provided to the hydraulic cylinder (2) is continuously too high for the movement of the hydraulic cylinder (2) to be carried out, and the final position of the hydraulic cylinder (2) is determined when a lower limiting value of the pressure medium volume flow provided to the hydraulic cylinder (2) is reached.

2. Method according to Claim 1, **characterized in that** the hydraulic output provided to the hydraulic cylinder (2) is calculated from the delivery pressure of the hydraulic pump (3) and the volume flow of the hydraulic pump (3).

3. Method according to Claim 2, **characterized in that** the volume flow of the hydraulic pump (3) is calculated from the displacer volume of the hydraulic pump (3) and the rotational speed of the hydraulic pump (3).

4. Method according to Claim 1, **characterized in that** the hydraulic pump (3) is driven by an electric motor (4a), wherein the hydraulic output provided to the hydraulic cylinder (2) is calculated from the torque or the electric current of the electric motor (4a).

5. Method according to one of Claims 1 to 4, **characterized in that** the reduction of the pressure medium volume flow provided to the hydraulic cylinder (2) is carried out by means of a reduction in the rotational speed of the hydraulic pump (3) and/or by means of a reduction in the displacer volume of the hydraulic pump (3) and/or by means of a reduction in the valve opening of the directional control valve (8).

6. Method according to one of Claims 1 to 5, **characterized in that** when determining the final position of the hydraulic cylinder (2), final-position deactivation is carried out, in which the movement of the hydraulic cylinder (2) in the direction of movement that preceded the final position is suppressed.

7. Method according to one of Claims 1 to 6, **characterized in that** when the directional control valve (8) is actuated into a further control position (8c; 8b), which effects an opposite movement of the hydraulic cylinder (2), the determination of the final position of the hydraulic cylinder (2) is ended.

8. Method according to one of Claims 1 to 7, **characterized in that** when the directional control valve (8) is not actuated over a predefined time interval, the determination of the final position of the hydraulic cylinder (2) is ended.

## Revendications

1. Procédé pour vérifier si un vérin hydraulique (2) d'une hydraulique de travail (1) d'un engin mobile de travail, en particulier d'un chariot élévateur, a atteint une la position de fin de course, le vérin hydraulique (2) étant commandé au moyen d'un distributeur de commande (8) à orifices qui communique avec une pompe hydraulique (3) et un réservoir (6), le distributeur de commande (8) à orifices étant amené en position de commande (8b; 8c) pour engendrer un déplacement du vérin hydraulique (2) et du fluide sous pression étant apporté au vérin hydraulique (2) par la pompe hydraulique (3) par l'intermédiaire du distributeur de commande (8) à orifices amené en position de commande (8b; 8c),
**caractérisé en ce que**
pour vérifier si le vérin hydraulique (2) a atteint une position de fin de course lorsque le distributeur de commande (8) à orifices est amené en position de commande (8b; 8c), on détermine dans une première étape si la puissance hydraulique mise à disposition du vérin hydraulique (2) pour assurer le déplacement du vérin hydraulique (2) est trop élevée et, dans une deuxième étape qui suit, le débit volumique de fluide sous pression mis à la disposition du vérin hydraulique (2) est diminué, tandis que pendant la diminution du débit volumique de fluide sous pression mis à la disposition du vérin hydraulique (2), on détermine si la puissance hydraulique mise à disposition du vérin hydraulique (2) pour le déplacement que doit exécuter le vérin hydraulique (2) est toujours trop élevée et, lorsqu'une valeur limite inférieure du débit volumique de fluide sous pression mis à la disposition du vérin hydraulique (2) est atteinte, on constate que le vérin hydraulique (2) a atteint la position de fin de course.

2. Procédé selon la revendication 1, **caractérisé en ce que** la puissance hydraulique mise à disposition du vérin hydraulique (2) est calculée à partir de la pression d'alimentation de la pompe hydraulique (3) et du débit volumique de la pompe hydraulique (3).

3. Procédé selon la revendication 2, **caractérisé en ce que** le débit volumique de la pompe hydraulique (3) est calculé à partir du volume refoulé par cycle de la pompe hydraulique (3) et de la vitesse de rotation de la pompe hydraulique (3).

4. Procédé selon la revendication 1, **caractérisé en ce que** la pompe hydraulique (3) est entraînée par un moteur électrique (4a), la puissance hydraulique mise à disposition du vérin hydraulique (2) étant calculée à partir du couple de rotation ou du courant électrique consommé par le moteur électrique (4a).

5. Procédé selon l'une des revendications 1 à 4, **caractérisé en ce que** la diminution du débit volumique de fluide sous pression mis à la disposition du vérin hydraulique (2) s'effectue par une diminution de la vitesse de rotation de la pompe hydraulique (3), par une diminution du volume refoulé par cycle de la pompe hydraulique (3) et/ou par une diminution de l'ouverture du distributeur de commande (8) à orifices.

6. Procédé selon l'une des revendications 1 à 5, **caractérisé en ce que** lorsqu'il est constaté que le vérin hydraulique (2) a atteint sa position de fin de course, on exécute un débranchement de fin de course dans lequel on empêche le déplacement du vérin hydraulique (2) dans la direction de déplacement qui a précédé l'atteinte de la position de fin de course.

7. Procédé selon l'une des revendications 1 à 6, **caractérisé en ce que** lorsque le distributeur de commande (8) à orifices est amené dans une autre position de commande (8c; 8b) qui entraîne un déplacement en sens opposé du vérin hydraulique (2), on arrête de vérifier si le vérin hydraulique (2) a atteint une position de fin se course est terminée.

8. Procédé selon l'une des revendications 1 à 7, **caractérisé en ce que** lorsque le distributeur de commande (8) à orifices n'est pas actionné pendant une durée prédéterminée, la vérification que le vérin hydraulique (2) a atteint sa position de fin de course est arrêtée.
